# FASCICULE DE BREVET EUROPEEN

(11) **EP 1 469 750 B1**
(45) Date de publication et mention de la délivrance du brevet: **22.10.2008**
(21) Numéro de dépôt: 03709906.6
(22) Date de dépôt: 28.01.2003
(51) Int. Cl.: A41B 1/00

(54) **CHAUSSETTE DE SPORT ADAPTEE AU MAITIEN DE PROTEGE/TIBIA POUR FOOTBALL OU RUGBY**
SPORTSOCKE ZUR HALTERUNG EINES SCHIENBEINSCHÜTZERS FÜR FUSSBALL ODER RUGBY
SPORT SOCK FOR SUPPORTING SHIN GUARDS FOR FOOTBALL OR RUGBY

(30) Priorité: 30.01.2002 FR 0201060; 19.12.2002 FR 0216185
(43) Date de publication de la demande: 27.10.2004
(73) Titulaire: Benabdelhak, Lhadi, 60500 Chantilly (FR)
(72) Inventeur: Benabdelhak, Lhadi, 60500 Chantilly (FR)
(86) Numéro de dépôt international: PCT/FR2003/000261
(87) Numéro de publication internationale: WO 2003/063622

(56) Documents cités:
- EP-A- 0 873 692
- DE-U- 20 010 515
- FR-A- 1 071 516
- FR-A- 1 458 199
- US-A- 4 809 447
- US-A- 5 263 202
- US-A- 5 742 945
- US-A- 5 926 844
- US-B1- 6 298 496

## Description

La présente invention concerne une chaussette de sport adaptée au maintien de protège-tibia pour football ou rugby.

Le maintien de ces chaussettes est traditionnellement effectué à l'aide de fibres élastiques intégrées dans la trame fil et tricot.

Mais si ce système convient à l'arrêt ou à faible mobilité, il affiche vite ses limites lorsque le pratiquant entre en action, court et se déplace, ce que suppose toujours l'engagement sportif. Les chaussettes descendent sans cesse sur les chevilles, le phénomène se trouvant compliqué par le port habituel sinon obligatoire de protège-tibia. Ceux-ci se désaxent latéralement et glissent vers le bas de la jambe, leur raison d'être n'a plus qu'une valeur relative et les risques de blessures en sont singulièrement augmentés. Certes, les protège-tibias de type intégral apportent-ils aujourd'hui de nouvelles garanties en matière de fixation améliorée, mais à l'effort, sans point de blocage inférieur, ils perdent eux aussi de leur qualité d'adhérence. Voilà pourquoi la plupart des joueurs de sports collectifs (footballeurs et rugbyman en particulier) consolident la tenue de leurs chaussettes et protège-tibias au moyen de larges bandes collantes par exemple du type « ELASTOPLATE » qui entraînent parfois une gêne dans la mobilité du genou ou sont de nature à provoquer raideurs musculaires et crampes du fait que ces bandes par leur enroulements superposés créent une certaine raideur et surtout aucune possibilité de réglage après pose, et qui ont l'inconvénient lors de plus l'enlèvement de ces bandes enroulées de créer une déformation des fibres de la chaussette où ces bandes sont adhérentes aux zones qu'elles recouvrent, rendant alors lesdites chaussettes moins élastiques pour les utilisations suivantes. Sans remettre en cause l'intérêt des nouveaux dispositifs objets des brevets d'inventions n° US 6298496 ; US 5263202 ; FR 1458199 ; US 4809447 ; EP 873692 ; FR 2600900 ; FR 2661804 proposés pour solutionner soit le problème du maintien des chaussettes de sport, soit du maintien du protège-tibia il apparaît que seule la présente invention apporte une solution globale satisfaisante puisqu'elle prend en compte l'ensemble chaussette protège-tibia. Le dispositif, objet de l'invention, veut remédier à ces faiblesses et inconvénients. Il entend assurer la solidarité permanente de l'ensemble chaussette/protège-tibia avec la jambe, et pour cela repose sur un système d'attaches coordonnées à double fonction :
- Attache haute (sous le genou) : maintien renforcé de la chaussette
- Attache basse (au-dessus de la cheville) : support stabilité du protège-tibia.
Pour être pleinement efficaces, les attaches doivent pouvoir autoriser un réglage sur mesure par l'utilisateur, prenant en compte sa morphologie propre et les différents besoins qu'il peut ressentir au cours d'une même compétition sportive. La demande de tension d'attaches (hautes ou basses) variera forcément, et à plusieurs reprises, d'un début à une fin de match. C'est la raison pour laquelle chacune des attaches est faite
d'une bande élastique auto-agrippant extérieur susceptible d'être serrée et desserrée à discrétion.

Cependant il est connu des brevets US 5742945 et DE 20010515 une chaussette destinée au sport tel que football ou rugby comportant, espacés au moins d'une hauteur égale à la hauteur d'un protège-tibia, des moyens de retenue et de serrage du protège-tibia incorporés à ladite chaussette et disposés en partie haute juste sous le genou et en partie basse au niveau de la cheville. Dans le brevet US 5742945, la bande élastique est continue et assemblée sur tout son pourtour à la chaussette et les moyens auto-accrochant sont rapportés extérieurement. Dans le document DE 20010515, la bande élastique est indépendante et destinée à être rapportée sur une partie de la chaussette ayant subi un rétrécissement lors du tricotage.

A cet effet l'invention a pour objet une chaussette de sport tel que football ou rugby comportant deux bandes élastiques supérieure et inférieure espacées au moins d'une hauteur égale à la hauteur d'un protège-tibia, la bande élastique supérieur étant disposée en partie haute juste sous le genou et ayant une longueur permettant de faire au moins le tour du mollet et la bande élastique inférieure étant disposée en partie basse au niveau de la cheville et ayant une longueur permettant de faire au moins le tour de la cheville, chaque bande élastique comportant une extrémité libre munie en sa partie intérieure de moyens auto-accrochants mâles destinés à venir s'appliquer de façon réglable sur des moyens auto-accrochants femelles prévus sur la partie extérieure de l'autre extrémité de la bande élastique caractérisée en ce que ladite autre extrémité de chaque bande élastique est cousue sur l'envers de la chaussette en étant prise en sandwich sur les bords d'extrémité découpés verticalement à l'arrière de ladite chaussette préalablement fendue, et l'ensemble cousue est surfilé, en ce que les moyens auto-accrochants mâles sont cousus sur chaque bande élastique tout autour du matériau auto-accrochant mâle et en ce que les moyens auto-accrochants femelles sont cousus sur chaque bande élastique et la chaussette tout autour du matériau auto-accrochant femelle.

Selon une variante la bande élastique supérieure est plus étroite que la bande élastique inférieur.

Le dispositif selon l'invention est particulièrement destiné à bien faire adhérer l'ensemble chaussette/protège-tibia à la jambe, lors de pratique sportive avec un confort et une sécurité accrue puisqu'il bloque verticalement la protège-tibia tout en améliorant le maintien de la chaussette.

Une description plus détaillée va être effectuée en référence aux dessins joints qui représentent :
- la figure 1A et 1B deux vues respectivement arrière et de profil d'une chaussette de sport de base « option cordons ronds » non-revendiquée;
- la figure 2A et 2B deux vues respectivement arrière et de profil d'une chaussette de sport de base « option bandes élastiques à attaches auto-agrippantes » non-revendiquée;
- la figure 3A et 3B deux vues respectivement arrière et de profil d'une variante alternée de la chaussette de sport de base non-revendiquée;
- la figure 4 est une vue technique de profil de la chaussette de sport de base « option cordons » non-revendiquée avec une vue en couple détaillée fig.4A et fig.4B la réalisation de la gaine par double repli et couture;
- La figure 5 est une vue technique de profil de la chaussette de sport de base « option bandes élastiques auto-agrippant » selon l'invention et la fig.5A une coupe transversale avec ses fixations auto-agrippantes.

La figure 1 : la première vue représente le profil externe d'une jambe portant une chaussette. La chaussette (1) est munie de deux arrêt-cordon (4)(5) situés à ses parties inférieures et supérieure. Aux mêmes niveaux, le dessin fait apparaître l'empreinte des cordons ronds supérieur (2) et inférieur (3) qui insérés dans deux gaines intérieures ( R ), permettent le maintien durable du couple chaussette (1) / protège-tibia (T). La partie inférieure comprend en partie arrière une bande de protection (6) qui est cousue sur le bord de la chaussette (1) intégrant un matériau amortisseur (7) et en extrémité libre une partie auto-accrochant (8) au niveau de la cheville. La partie libre de l'extrémité de cette bande de protection (6) vient s'agripper sur la partie velours (9) cousue sur la chaussette (1) de l'autre côté de la couture de la bande de protection (6) par rapport à l'oeillet ou les oeillets (11).

La vue en plan arrière précise les positions respectives des deux oeillets respectivement haut (10) et bas (11) qui sont traversés par les cordons ronds supérieur (2) et inférieur (3) pour arriver aux arrêt-cordons (4) (5) et mettre en j eu le mécanisme de réglage (sur mesure) les cordons (2) (3) se terminant ici en boucle fermée (21) (31) comme représenté ou par des extrémités libres à tête élargie pour éviter leur échappement hors de l'arrêt-cordons, et tension sur les extrémités libre ou en boucle des cordons puis libération du bouton des arrêts-cordons quand le souhait serrage est obtenu.

### Exemple non limitatif :

Prenons une chaussette de 48 centimètres de hauteur (du talon à l'extrémité supérieure). Sur celle-ci, le premier cordon est placé au niveau de la cheville, soit 16 centimètres à partir du talon, le second au-dessus du mollet, à 9 centimètres environs du bord supérieur. L'écart (H) entre les deux cordons est à peu près de 23 centimètres largement supérieur à la hauteur (h) du protège-tibia (T).

La figure 2 : les vues sont identiques à celles de la figure 1, profil externe, plan arrière, ici, des bandes élastiques (14) (15) à extrémité auto-agrippant à fixation (16) (17) et (12) (13) remplacent les cordons ronds (2) (3).

Elles sont toujours positionnées sur les parties inférieure et supérieure de la chaussette (1).Chaque bande élastique (14) (15) est dotée de parties auto accrochant du type "VELCRO®", « mâle » (16) (17) et « femelle » (12) (13). Au moment de l'attache, les parties auto accrochant du type "VELCRO®" « mâle » et « femelle » se referment l'une sur l'autre. Comme représenté en fig. 2A.

### Exemple non limitatif :

Gardons le cas d'une chaussette de 48 centimètres de hauteur, cette fois-ci avec attaches auto-agrippantes.

La première bande élastique (15) large d'environ 4 centimètres est placée au niveau de la cheville, à 12 centimètres du talon. Le second, (14) plus étroite (environ du type "VELCRO®" 2 centimètres et demi de largeur) se trouve située 7 centimètres en deçà du bord supérieur de chaussette et du genou. L'écart entre les deux bandes reste de 23 centimètres légèrement supérieur à la hauteur du protège-tibia (T).

La figure 3 : la figure 3 propose, sous des angles « profil » et « arrière » déjà employés, une illustration d'un système mixte à attaches alternées cordons/bandes élastiques.

A la partie inférieure de la chaussette, l'attache est assurée par une bande élastique (15) à extrémités pourvues de fixation auto agrippantes intérieure (17) à l'extrémité libre et extérieur (15) à l'autre extrémité cousue à la chaussette.

Un ensemble cordon rond (2) / arrêt-cordon (4) / oeillet (10) organise le maintient du haut de la chaussette (1), et fonctionne tel que décrit en référence à la figure 1.

### Exemple non limitatif :

De la même manière sur une chaussette-type de 48 centimètres, la bande élastique (15) auto-agrippante large de 4 centimètres se trouve à niveau de la cheville, 12 centimètres au-dessus du talon. La fixation haute constituée par l'ensemble cordon rond (2) / arrêt cordon (4) / oeillet (10) se trouvent, elle espacée du haut de la bande d'attache inférieur d'un écart qui est d'environ 20 centimètres.

La figure 4 : illustre le montage inférieur selon lequel il convient de fendre la chaussette (1) selon une ligne G verticale centrale arrière, ensuite exécuter les oeillets (10) en 4 points sur les bords d'extrémités (1A) (1B) représentés sur la fig.5A définis par la ligne verticale G du type "VELCRO®" de la chaussette (1). Faire un repli, en a plat, de la chaussette (1) sur 4 centimètres.

Prendre une extrémité de la chaussette et la replier sur elle-même pour créer une gaine (R), coudre ( C) le pliage à 2 mm du bord, en parallèle. En partie inférieure il convient en outre de coudre une bande de protection (6) sur le bord de la chaussette, cette partie revêtue intérieurement d'un matériau amortisseur (7) viendra recouvrir l'arrêt-cordon par sa matière souple disposée à l'intérieur et prolongée par une partie auto accrochante velours (9) complémentaire sera cousue de l'autre côté de la couture de la bande de protection (6) par rapport à l'oeillet de sortie des cordons (3).

Puis il convient d'assembler les deux bords de la fente verticale de la chaussette à 1 centimètre du bord et de surfiler l'assemblage obtenu. Ensuite placer le cordon (2) à l'intérieur du pliage tout en le faisant passer dans l'oeillet (10). Insérer les deux extrémités libres ou en boucle du cordon rond (2) dans l'arrêt-cordon (4). La bande de protection (6) est de préférence prévu seulement en partie inférieure.

La figure 5 : illustre le montage de la bande élastique (14) sur la chaussette selon l'invention, il convient de fendre P la chaussette, puis placer la bande élastique la plus étroite (14) au genou face mâle sur l'endroit, juste en dessous des fronces de la chaussette (1), bord à bord. Faire la même chose pour la cheville en utilisant une bande élastique (15) large. Coudre (C') sur celle-ci en extrémité tout autour d'une bande auto-accrochante du type "VELCRO®" mâle (16) (17) à 2 mm du bord, ensuite coudre les bords de l'extrémité (1A) (1B) comme illustré en fig. 5A de la chaussette sur l'envers à 1 centimètre et surfiler (18), la bande élastique (14) étant prise en sandwich sur des bords d'extrémité, découpés verticalement à l'arrière de la chaussette. Retourner la chaussette, procéder à l'assemblage de la partie auto accrochante du type "VELCRO®" femelle (12) et de la partie mâle (16) en bout de bande de l'élastique (14). Après coudre (C') l'assemblage tout autour du matériau auto accrochant de la partie femelle (12) à 2mm.

Idem pour la partie auto accrochante femelle (13) de la bande élastique (15) inférieure.

### Légende :

1) chaussette
2) cordon haut
3) cordon bas
4) arrêt cordon haut
5) arrêt cordon bas
6) bande de protection de l'arrêt cordon
7) matériau souple disposé sur la face intérieurs de la bande de protection (6)
8) partie d'attache auto accrochante en extrémité de la bande de protection (6)
9) partie d'attache auto accrochante de type velours cousue latéralement sur la chaussette destinée à la fixation de la partie (8)
10) oeillet/boutonnière haut
11) oeillet/boutonnière bas
12) partie accrochante femelle haut
13) partie accrochante femelle bas
14) bande élastique haute de faible largeur
15) bande élastique basse large
16) partie accrochante mâle haut
17) partie accrochante mâle bas
18) surfiler
21) boucle fermée haute
31) boucle fermée basse
C') coudre
R) gaine
T) protège-tibia
1A et 1B) représentent les deux bords découpés verticalement en partie centrale arrière de la chaussette.
H) représente la distance entre les cordons avec H supérieur à h

## Revendications

1. Chaussette de sport (1) tel que football ou rugby comportant deux bandes élastiques supérieure (14) et inférieure (15) espacées au moins d'une hauteur égale à la hauteur d'un protège-tibia (T), la bande élastique supérieur (14) étant disposée en partie haute juste sous le genou et ayant une longueur permettant de faire au moins le tour du mollet et la bande élastique inférieure (15) étant disposée en partie basse au niveau de la cheville et ayant une longueur permettant de faire au moins le tour de la cheville, chaque bande élastique (14 ; 15) comportant une extrémité libre munie en sa partie intérieure de moyens auto-accrochants mâles (16 ; 17) destinés à venir s'appliquer de façon réglable sur des moyens auto-accrochants femelles (12 ; 13) prévus sur la partie extérieure de l'autre extrémité de la bande élastique **caractérisée en ce que** ladite autre extrémité de chaque bande élastique (14 ; 15) est cousue sur l'envers de la chaussette (1) en étant prise en sandwich sur les bords d'extrémité (1A, 1B) découpés verticalement à l'arrière de ladite chaussette préalablement fendue, et l'ensemble cousue est surfilé (18), **en ce que** les moyens auto-accrochants mâles (16 ; 17) sont cousus sur chaque bande élastique (14 ; 15) tout autour du matériau auto-accrochant mâle et **en ce que** les moyens auto-accrochants femelles (12 ; 13) sont cousus sur chaque bande élastique et la chaussette tout autour du matériau auto-accrochant femelle.

2. Chaussette de sport selon la revendication 1 **caractérisée en ce que** la bande élastique supérieure (14) est plus étroite que la bande élastique inférieure (15).

## Claims

1. Sports sock such (1) as soccer or rugby including two elastic bandages, the upper (14) and lower (15) parts being at least spaced out by an equal height of a shin-guard (T), the upper elastic bandage (14) being worn just under the knee and having a length allowing to make at least the turn of the calf, and the lower elastic bandage (15) being worn at the level of the ankle and having a length allowing to make at least the turn of the ankle, each elastic bandage (14 ; 15) including a free end provided in his internal party of self sticking male means (16 ; 17) intended to come to be applied in a adaptable manner on self sticking female (12 ; 13) means put on the outer part of the other end of elastic bandage **characterized in** the fact that the aforementioned other end of each elastic bandage (14 ; 15) is sewed on the back of the sock (1), and is surrounded (1A ; 1 B) by the vertically cut edges at the back of the aforementioned split sock, and the sewed group is oversewed (18) in the fact that self sticking male means (16 ; 17) are sewed on each elastic bandage (14 ; 15) all around the self sticking male fitting material and in the fact that self sticking female means (12 ; 13) are sewed on each elastic bandage and the sock all around the self sticking female material.

2. Sports sock **characterized** to revendication (1) by the fact that the upper elastic bandage (14) is more narrow than the lower elastic bandage (15).

## Patentansprüche

1. Sportsocken (1), die für o Fußball der Rugby geeignet sind, müssen mit zwei elastischen Bädern, einem oberen und einem unteren Band ausgestattet sein (14 und 15), die oberhalb und unterhalb der Schienbeinschützer (T) angebracht sein müssen. Das obere Band (14) muss unterhalb des Knies befestigt sein und einen Umfang haben, der es erlaubt, die Wade fest zu umschließen, und das untere Band (15) muss sich in Höhe des Knöchels befinden und einen Umfang haben, der es erlaubt, das FuBgelenk fest zu umschlieBen. Jedes dieser elastischen Bänder (14 und 15) muss am äußersten Ende (siehe Rückseite des Sockens) mit Klettverschlüssen ausgestattet sein : von der Innenseite (1) mit dem männlichen Teil des Verschlusses. Der weibliche Teil (12 und 13) muss verstellbar sein. Die elastischen Bänder (14 und 15) Werden mit Hilfe eines Sandwichverfahrens angenäht. Die Strümpfe werden an der Rückseite (1A 1B) vertical eingeschnitten und das Ganze mit Kreuzstichen (18) genäht bzw.befestigt.. jades männliche Teil des Klettverschlusses wird an jedem der elastischen Bänder aufgenäht, jades weibliche Teil desgleichen (16 und 17).genäht werden auf elastischen Bänder (14, 15) alles um das Material selbst hängt Männchen und an das, was die Autohängende Frauen (12, 13) sind auf jeden elastischen Bänder und der Socke alles rund um den Werkstoff selbst hängend weiblich.

2. Gemäß den anforderungen (1) für sportsocken muss das obere elastiche band (14) enger sein als das untere band (15).
